# FASCICULE DE BREVET EUROPEEN

(11) **EP 2 233 215 B1**
(45) Date de publication et mention de la délivrance du brevet: **27.08.2014**
(21) Numéro de dépôt: 10157065.3
(22) Date de dépôt: 19.03.2010
(51) Int. Cl.: B05C 11/02, D21H 23/32, D21H 25/08

(54) **Dispositif de reglage de la laize d'un film de surface sur une bande de papier**
Vorrichtung zur Breitenregulierung eines Oberflächenfilmes auf einer Papierbahn
Device for regulating the width of a film surface on a paper web

(30) Priorité: 24.03.2009 FR 0951899
(43) Date de publication de la demande: 29.09.2010
(73) Titulaire: Allimand, 38140 Rives (FR)
(72) Inventeur: RATEL, Dominique, 38730, LE PIN (FR); BOFFANO, Francis, 38590, SAINT MICHEL DE SAINT GEOIRS (FR); RIFFARD, Stéphane, 38140, RENAGE (FR)
(74) Mandataire: Blanchard, Eugène Gilles

(56) Documents cités:
- EP-A- 0 829 575
- WO-A-02/31262
- JP-A- 2006 347 075
- US-A1- 2005 019 499
- US-B1- 6 468 592

## Description

La présente invention concerne le domaine de la papeterie et plus particulièrement des machines de fabrication et mise en forme de papier.

Dans ce domaine technique, il est courant d'appliquer des produits de surface sur les bases de papier obtenues à partir de pulpe de cellulose ou de papiers recyclés afin d'obtenir un produit final présentant des caractéristiques particulières telles qu'une imprimabilité améliorée, un état de surface ou un aspect visuel adapté à la destination finale du produit.

Une des techniques couramment employées pour appliquer ainsi des produits de surface consiste à transférer un film de produit sur une feuille de papier entre deux rouleaux en contact et en rotation, entre lesquels passe le support papier à enduire. Un système dédié dépose une épaisseur de film calibrée sur la surface de chacun des rouleaux, film qui est ensuite appliqué sur les deux faces de la feuille de papier lors de la circulation de celle-ci entre les rouleaux. Les rouleaux opèrent ainsi un transfert de film sur la feuille de papier.

Un des problèmes majeurs rencontré avec cette technique d'application d'un film de surface sur le papier réside dans le fait que la plupart des systèmes de dépôt de film ne permettent pas de modifier de façon simple et rapide la largeur du film déposé sur les rouleaux, appelée laize du film déposé. Cette laize est donc réglée à une valeur supérieure à la largeur du support papier à enduire ce dont il résulte un excès de film sur les bords hors format des feuilles de papier à enduire.

Or il est nécessaire d'empêcher que cet excès de film ne s'accumule dans la zone de contact entre les deux rouleaux car sans feuille de papier pour l'absorber en continu, le film liquide vient à être projeté sous forme de gouttes qui viennent entacher les bords des feuilles de papier enduites. Il en résulte des pertes de production par manque de qualité des feuilles sur leurs bordures.

Des dispositifs de raclage ont été proposés pour permettre une collecte de l'excès de film liquide déposé sur les rouleaux d'enduction et délimitant ainsi précisément la laize du film à appliquer. Ces dispositifs de raclage ne sont que réglables manuellement uniquement par les opérateurs. Ainsi, si le format de feuille à enduire change, il faut régler manuellement la position des dispositifs de raclage pour adapter la laize du film à déposer à celle des feuilles à enduire. Ceci perturbe la production durant les phases de réglage et engendre donc des surcoûts. Par ailleurs, les réglages manuels des dispositifs de raclage favorisent les erreurs de positionnement des racles et donc ne permettent pas de garantir une parfaite qualité des feuilles de papier produites.

La présente invention a pour objectif de procurer une solution efficace de réglage de la laize d'un film d'enduction de feuilles de papier sur les machines à papier. L'invention vise notamment à procurer un dispositif de réglage qui permette une adaptation de la laize du film à déposer sans arrêt de la ligne de production du papier ni intervention manuelle des opérateurs.

A cet effet, la présente invention propose un dispositif de réglage de la laize de dépôt d'un film de surface sur une bande de papier, ce dispositif étant destiné à coopérer avec au moins un tambour de transfert dudit film sur une bande de papier. Le dispositif de l'invention comporte au moins un organe de raclage fixe apte à frotter contre ledit tambour de transfert dudit film de surface et adapté pour délimiter la laize maximale du film à déposer. Ce dispositif se caractérise par le fait qu'il comporte au moins un organe de raclage mobile selon au moins une première direction sensiblement normale à la surface du tambour de transfert, et selon au moins une seconde direction sensiblement parallèle à une génératrice dudit tambour de transfert, le(s) dit(s) organe(s) de raclage mobile(s) coopérant avec un mécanisme de déplacement automatisé, de manière à régler la laize L du film de surface sur le tambour de transfert entre une valeur minimale Lmin et une valeur maximale Lmax déterminée par l'organe de raclage fixe.

Le dispositif de réglage de la laize de dépôt d'un film sur une bande de papier selon l'invention permet avantageusement un réglage automatique de la laize par la mise en oeuvre d'un ensemble de racles fixes et de racles mobiles actionnées par un mécanisme automatisé. Ainsi, le dispositif de l'invention permet de supprimer les arrêts de production et les erreurs dues aux interventions manuelles de réglage des opérateurs en cas de multiples modifications de la laize des feuilles de papier fabriquées.

Conformément à une caractéristique préférée du dispositif de l'invention, le mécanisme de déplacement automatisé comporte un transport de translation du (des) organe(s) de raclage mobile(s) selon une direction sensiblement parallèle à une génératrice du tambour de transfert et des moyens de basculement du (des) dit(s) organe(s) de raclage mobile(s), sur le tambour de transfert.

Toujours selon l'invention, le transport de translation comporte un chariot de support des organes de raclage mobile et des moyens moteurs de déplacement dudit chariot en translation selon une direction parallèle à une génératrice du tambour de transfert donnée par des moyens de guidage.

De façon avantageuse, dans le dispositif de l'invention le transport est de type vis-écrou et le chariot de support est monté solidaire d'un écrou coopérant avec un axe fileté actionné en rotation par un moteur. Un tel type de transport s'avère à la fois simple, précis et fiable d'utilisation, et dans le même temps peu coûteux de réalisation.

De façon avantageuse encore, les moyens de basculement des organes de raclage mobiles sur le tambour de transfert comportent au moins un vérin de basculement, ledit vérin permettant l'application ou retrait dudit organe de raclage sur le tambour de transfert.

De préférence conformément à la présente invention, l'organe de raclage mobile et l'organe de raclage fixe sont décalés verticalement l'un par rapport à l'autre et le mécanisme de déplacement automatisé permet une superposition au moins partielle de l'organe de raclage mobile avec l'organe de raclage fixe. Grâce à une telle configuration, on obtient une grande modularité de réglage de la laize de dépôt d'un film de surface, et une multiplicité de réglages possibles de la valeur de cette laize pour l'adapter à toute sorte de formats de bandes de papier.

Dans un mode de réalisation préféré, le dispositif de l'invention comporte au moins deux organes de raclage mobiles individuellement en basculement et décalés verticalement l'un par rapport à l'autre, les dits organes de raclage mobiles étant solidaires du mécanisme de déplacement automatisé.

Dans ce mode de réalisation préféré, les organes de raclage mobiles sont montés pivotant sur le chariot de déplacement et coopèrent chacun avec un vérin de basculement. On confère ainsi une grande souplesse de réglage et d'utilisation au dispositif de l'invention.

Toujours selon l'invention et de façon préférée, les organes de raclage fixe et mobiles comportent chacun un racle de frottement contre le tambour et un godet de récupération du film de surface raclé sur le tambour, ledit godet de récupération étant disposé sous la plaque de frottement, de manière à récupérer ledit film de surface s'écoulant par gravité sous ladite racle, après raclage. Ce mode de réalisation permet une économie maximale de film liquide, et permet d'éviter ou à tout le moins de limiter le gaspillage du produit appliqué à la surface du tambour.

Un autre objet de la présente invention concerne par ailleurs la procuration d'un système d'application d'un film de surface sur une bande de papier. Ce système comporte au moins deux tambours, dont au moins un comporte des organes d'application de film de surface liquide sur sa surface pour le transférer sur une dite bande de papier circulée entre lesdits tambours, ainsi qu'un dispositif d'entraînement en rotation en sens inverse des dits tambours. Le système de l'invention se caractérise par le fait qu'il comporte pour chaque tambour doté d'organes d'application, au moins deux dispositifs de réglage de la laize du film de surface à appliquer conformes chacun au dispositif de la présente invention tel que décrit précédemment, lesdits dispositifs de réglage de la laize du film de surface à appliquer étant positionnés deux à deux de manière symétrique l'un de l'autre relativement au tambour et de façon adaptée à ce que l'organe de raclage fixe appuie tangentiellement sur la surface dudit tambour au niveau de chaque extrémité de celui-ci.

Diverses autres caractéristiques ressortent de la description faite ci-dessous en référence aux dessins annexés qui montrent, à titre d'exemples non limitatifs, des formes de réalisation de l'objet de l'invention.
- la **figure 1** représente en vue de face un système d'application d'un film de surface sur une bande de papier conforme à la présente invention, comportant deux dispositifs de réglage de la laize de dépôt dudit film de surface ;
- la **figure 2** représente une vue de dessus partielle du système de la **figure 1****,** ne montrant qu'un tambour de transfert et les deux dispositifs de réglage de la laize de dépôt dudit film de surface ;
- la **figure 3** représente en détail et vu de dessus un dispositif de réglage de la laize de dépôt d'un film de surface conforme à la présente invention, en l'espèce correspondant au dispositif localisé à gauche sur les **figures 1** et **2****.**
- la **figure 4** représente une vue en coupe du dispositif de réglage de la laize de dépôt d'un film de surface conforme à la présente invention.

La **figure 1** représente un système ou machine **S** d'application d'un film de surface sur une bande de papier conforme à la présente invention. Une telle machine **S** est communément employée dans l'industrie papetière sur les lignes de production industrielle de rouleaux de papier et est traditionnellement dénommée sous le nom de "sizer". La machine **S** de l'invention comporte un bâti **B** comportant un dispositif d'application **R** d'un film liquide de surface à déposer sur les bandes de papier fabriquées et supportant deux dispositifs **1** de réglage de la laize de dépôt du film liquide en fonction du format des bandes de papiers fabriquées. Ces deux dispositifs de réglages **1** sont conçus pour coopérer avec un tambour de transfert **2** cylindrique supporté selon son axe en rotation sur le bâti de la machine **S** entre lesquels sont circulées les bandes de papier fabriquées pour enduire les deux faces de celles-ci d'un film de surface.

Comme représenté sur les **figures 1** et **2****,** chaque dispositif de réglage **1** est installé sur le bâti **B** de la machine de manière à pouvoir entrer en contact avec la surface des tambours **2** au niveau des extrémités **2a, 2b** de ceux-ci, dans une position symétrique l'un de l'autre par rapport à un plan transversal médian **P** du tambour **2.**

Bien qu'un seul tambour **2** soit représenté sur les **figures 1** et **2****,** la machine **S** en comporte au moins un deuxième, identique au premier tambour **2,** et également supporté selon son axe en rotation sur le bâti de la machine **S.** Les deux tambours **2** sont actionnés tous deux en rotation en sens inverse par un dispositif d'entrainement adapté et usuel dans ce type de machine, de manière à permettre la circulation d'une bande de papier entre lesdits tambours **2** et le dépôt au contact de la surface de ces tambours d'une couche de film de surface préalablement déposée par le dispositif d'application **R** contenus dans le bâti **B** de la machine **S** sur la surface des tambours **2.**

De préférence selon l'invention, la machine **S** comporte également deux autres dispositifs de réglage **1** de la laize L de dépôt du film de surface coopérant avec le deuxième tambour de transfert non représenté et disposé eux aussi sur le bâti de la machine de façon symétrique l'un de l'autre par rapport au plan transversal **P** médian du second tambour, le plan médian **P** étant commun aux deux tambours **2.** La machine **S** comporte ainsi de préférence au moins deux tambours de transfert **2** et deux dispositifs de réglage **1** de la laize de dépôt d'un film de surface coopérant avec les extrémités de chacun des deux tambours **2.**

Chaque dispositif de réglage **1** comporte dans le mode de réalisation préféré représenté notamment sur les **figures 2** et **3****,** au moins un premier organe de raclage fixe **3** apte à frotter tangentiellement contre la surface du tambour de transfert **2.** L'organe de raclage fixe **3** est monté à une première extrémité **41** d'un premier bras **4** fixé par sa seconde extrémité **42** sur le flan latéral externe **1e** du dispositif **1** ou, en variante, sur le bâti **B** de la machine **S.** La première extrémité **41** comporte une platine **43** verticale et perpendiculaire à l'axe du bras **4,** et sur laquelle l'organe de raclage fixe **3** est fixé de façon pivotante autour d'un axe **5** pris sur un palier **6** solidaire de la face antérieure de la platine **43,** c'est-à-dire la face en regard du tambour **2**.

De plus, afin de permettre un mouvement de bascule de l'organe de raclage fixe **3** relativement à la surface du tambour **2,** un vérin **7** hydraulique ou pneumatique est monté pivotant sensiblement en son milieu sur un étrier **8** solidaire de la face postérieure de la platine **43,** la tige **71** dudit vérin **7** étant reliée solidairement en rotation à l'axe **5** de pivotement de l'organe de raclage fixe **3** par l'intermédiaire d'une ailette triangulaire **9,** pivotante au niveau de l'extrémité de tige **71** de vérin. Ce vérin **7** est de façon classique en soit électrocommandé.

Ainsi, un déplacement de la tige **71** du vérin entraîne nécessairement un pivotement/basculement de l'organe de raclage fixe **3** autour de son axe **5** sur la platine **43,** et donc un mouvement de dégagement ou de rapprochement selon une direction sensiblement normale par rapport à la surface du tambour **2.**

Conformément à l'invention, chaque dispositif de réglage **1** de la laize **L** de dépôt d'un film de surface comporte également deux seconds organes de raclage **11, 12,** mobiles tous deux selon au moins une première direction sensiblement normale à la surface du tambour de transfert **2,** et selon au moins une direction sensiblement parallèle à une génératrice dudit tambour de transfert **2** de manière à régler la laize **L** du film de surface sur le tambour de transfert **2** entre une valeur minimale **Lmin** et une valeur maximale **Lmax** déterminée par l'organe de raclage fixe **3** comme décrit par la suite.

Les organes de raclage mobiles **11, 12** coopèrent avec un mécanisme de déplacement **13** automatisé pour permettre leur déplacement selon leurs deux directions de mobilité précitées. Ils présentent par ailleurs de préférence une structure identique à celle de l'organe de raclage fixe **3.**

Ainsi, les organes de raclage fixe **3** et mobiles **11, 12** de chaque dispositif **1** sont composés dans l'exemple de réalisation représenté sur les **figures 1** à **4****,** d'une raclette **8.** Cette raclette **8** comprend un talon de support **81,** de préférence métallique, d'aluminium ou d'acier par exemple, solidaire d'un axe **5** de pivotement des organes de raclage **3, 11, 12** sur laquelle est fixée une platine orientable **821** réglable en rotation autour de l'axe **822,** ladite platine supportant une lame amovible **823** bridée entre la platine **821** et une plaque métallique **82** par des vis moletées **824,** la lame **823** étant constituée d'un matériau non marquant sur la surface du tambour **2** de la machine **S,** et par exemple d'un caoutchouc dans l'exemple représenté ou d'un plastique rigide.

Les organes de raclage **3, 11, 12** comportent enfin un godet **9** de récupération situé sous la bavette **82** de manière à récupérer lors du fonctionnement de la machine le film de surface liquide raclé sur la surface du tambour **2.** Un conduit d'évacuation **10** situé au fond de chaque godet **9** permet un retour du film liquide récupéré dans le godet afin d'être appliqué par le dispositif d'application **R** de film liquide situé dans le bâti **B** de la machine **S.**

Il convient par ailleurs de noter que de façon préférée, les organes de raclage mobiles **11, 12** et l'organe de raclage fixe **3** sont décalés verticalement les un par rapport aux autres. Ainsi, l'organe de raclage mobile **11** est surélevé par rapport à l'organe de raclage fixe **3** et l'autre organe de raclage mobile **12** comme cela ressort de la figure **4****,** les organes de raclage **3** et **12** étant eux situés à même hauteur. Ainsi, le mécanisme de déplacement **13** automatisé permet le cas échéant lors de son déplacement en translation horizontale pour régler la laize **L** de dépôt d'un film de surface une superposition au moins partielle de l'organe de raclage mobile **11** avec l'organe de raclage fixe **3.**

En référence aux **figures 3** et **4****,** le mécanisme de déplacement automatisé **13** comporte un bras de support **14** comprenant une platine **141** solidaire d'un arbre **142.** La platine **141** est sensiblement verticale supporte de façon pivotante les deux organes de raclage mobiles **11, 12.** La platine **141** est fixée, par tout moyen approprié tel que soudage ou boulonnage, sur une première extrémité d'un arbre **142,** ladite platine **141** étant perpendiculaire à l'axe longitudinal dudit arbre **142.** La seconde extrémité de l'arbre **142** est solidaire d'un transport **15** logé dans un carter **16** de protection, dans lequel est également logé un moteur **17,** par exemple un moteur asynchrone usuel, qui coopère avec le transport **15** pour déplacer le bras **14** selon un axe sensiblement horizontal et parallèle à une génératrice du tambour de transfert **2** et perpendiculaire à l'axe longitudinal de l'arbre **142** du bras **14.**

Représenté plus particulièrement en détail sur les **figures 3** et **4****,** le transport **15** est de façon préférée selon la présente invention un mécanisme de type vis-écrou.

Comme cela ressort de la **figure 4****,** ce transport se compose dans le mode de réalisation représenté d'une traverse parallélépipédique **18** fixée sur le bâti **B** de la machine **S** et sur une face arrière de laquelle est vissé le carter de protection **16.** La traverse **18** est ouverte sur sa périphérie par une fenêtre d'angle **19** supérieure dans laquelle est logé un chariot **20** de fixation du bras de support **14.** Le chariot **20** comporte un corps **201** sensiblement parallélépipédique portant à une extrémité, à l'extérieur de la traverse **18,** une platine **202** de section sensiblement trapézoïdale sur laquelle est fixée la seconde extrémité de l'arbre **142** du bras **14,** et solidaire à l'extrémité opposée de la platine **202,** à la base du corps **201** à l'intérieur de la traverse **18** d'un écrou **21** monté sur un axe fileté **22** coaxial et solidaire dans l'exemple représenté de l'axe d'entrainement du moteur **17.** Ainsi, lorsque le moteur **17** est actionné, l'axe fileté **22** est lui-même mis en rotation et entraine un déplacement par engrènement hélicoïdal de l'écrou **21** le long dudit axe **22** et partant, un déplacement horizontal du chariot **20** et du bras de support **14** le long de l'axe fileté, sensiblement parallèlement à une génératrice du tambour de transfert **2.**

Le chariot **20** est également guidé dans son mouvement de translation horizontale au travers de la fenêtre **19** de la traverse **18** par l'intermédiaire de deux rails **24, 25** portés sur les deux parois de la traverse **18** délimitant la fenêtre **19,** sur chacun desquels glisse un suiveur de rail **26, 27** fixé sur un bord de la platine **202** du chariot. Le guidage en translation horizontale du chariot **20** et donc du bras **14** portant les organes de raclage mobiles **11, 12** est donc assuré à la fois par le système vis-écrou formé de l'écrou **21** et de l'axe **22** sur lequel est monté le chariot **20** et à la fois par l'ensemble guidant comprenant les rails **24, 25** et suiveurs de rails **26, 27,** ensemble guidant qui assure la stabilité en translation horizontale du bras **14** et donc des organes de raclage mobiles **11, 12.**

Comme indiqué précédemment, lesdits organes de raclage mobiles **11, 12** sont également mobiles selon une direction sensiblement normale à la surface du tambour **2** de la machine **S.** Ce mouvement normal à la surface du tambour **2** permet une application sélective de chacun des organes mobiles **11, 12** sur la surface du tambour **2** en fonction du réglage de la laize du film de surface souhaité sur le tambour pour l'application aux feuilles de papier fabriquées.

Pour ce faire, le mécanisme de déplacement automatisé **13** du dispositif de réglage **1** de l'invention comporte un outil de basculement **28** de chaque organe de raclage **11, 12** fixé en rotation sur la platine **141** du bras **14.** Cet outil de basculement **28** est avantageusement constitué de façon préféré dans le cadre de l'invention par un vérin **29** hydraulique ou pneumatique monté pivotant sensiblement en son milieu sur un étrier **30** solidaire de la face postérieure de la platine **141,** les organes de raclage **11, 12** étant eux montés sur la face antérieure de ladite platine **141.** De plus, les vérins **29** sont reliés à l'extrémité de leur tige **291** à l'axe de pivotement des organes de raclage **11, 12** par l'intermédiaire d'une ailette triangulaire **31,** pivotante au niveau de l'extrémité de tige de vérin et solidaire de l'axe de pivotement des organes de raclage **11, 12.** Les vérins **29** sont par ailleurs de façon classique en soit électrocommandés.

Ainsi, un déplacement de la tige **291** des vérins **29** entraîne nécessairement un pivotement/basculement des organes de raclage **11, 12** autour de leur axe de fixation sur la platine **141,** et donc un mouvement de dégagement ou de rapprochement selon une direction sensiblement normale par rapport à la surface du tambour **2.**

Sur la face antérieure de la platine **141** de chaque dispositif sont enfin installé des buses de projection d'eau **32.** Ces buses de projection servent à humidifier la surface du tambour **2** quand l'organe de raclage **11** est en recouvrement avec l'organe de raclage **3.** En effet, en recouvrement, l'organe de raclage **3** enlève la totalité du film de surface et le contact de l'organe de raclage **11** ne peut se faire à sec sans endommager le revêtement du tambour **2** et la lame **823.**

Dans l'exemple représenté sur les **figures 1** à **4****,** l'organe de raclage fixe **3** de chaque dispositif de réglage **1** de la machine **S** couvre une zone invariante de largeur **L1** =120 mm à partir de chaque bord **2a, 2b** du tambour de transfert **2.** Les deux organes de raclage fixe **3** définissent ainsi, comme indiqué sur la **figure 2****,** la laize maximale **Lmax** d'enduction de la machine **S,** et plus exactement de ses tambours de transfert **2.** La largeur **L1** des organes de raclage **3** des deux dispositifs **1** est définie de telle sorte que le format des feuilles de papier à traiter par la machine **S,** et plus exactement la largeur des feuilles de papier traitées, soit toujours inférieur à la laize maximale **Lmax.** Lors du fonctionnement de la machine **S,** l'organe de raclage fixe **3** de chaque dispositif est maintenu en application contre la surface du tambour de transfert **2** et racle le film de surface au niveau des bords **2a, 2b** du tambour **2,** le film de surface ayant été préalablement déposé sur la surface du tambour par le biais du dispositif d'application **R** de la machine **S.**

Les organes de raclages mobiles **11, 12** ont quant à eux chacun une largeur **L2**, de préférence de 125 mm dans l'exemple de réalisation préféré présenté, ce qui signifie qu'ils permettent de racler une largeur supplémentaire de 250 mm en sus des 120 mm raclés par l'organe de raclage fixe **3** depuis les bords **2a, 2b** du tambour **2.** Ainsi, il est possible grâce à l'application simultanée des organes de raclage mobiles **11, 12** de chaque dispositif **1** de réduire la laize d'enduction **L** de 500 mm par rapport à la laize maximale **Lmax.**

Toutefois, celle amplitude peut être augmentée sans limite par l'adjonction d'autant de organe de raclages mobile supplémentaires que nécessaire.

Chacun des organes de raclage fixe et mobile de chaque dispositif **1** est relevable indépendamment des autres par l'intermédiaire des vérins **7, 29** électrocommandés et le bras **14** supportant les organes mobiles **11, 12** possède une course de déplacement horizontal en translation de 125 mm assurée par le transport **15** de l'ensemble de déplacement motorisé **13.**

Comme indiqué précédemment, le format maximum des feuilles de papier qu'il est possible de traiter avec la machine **S** a pour largeur la laize maximale **Lmax** déterminée par les organes de raclage fixe **3** des dispositifs de réglage **1.** Les organes de raclage mobiles **11, 12** desdits dispositifs de réglage permettent ensuite de faire varier la laize d'enduction L en fonction des formats de feuilles de papier de largeur inférieure à **Lmax.**

Ainsi, lorsque le bord de la feuille se situe dans la tranche Lmax-125mm< bord de feuille **<Lmax** l'organe de raclage mobile **12** est relevé par l'intermédiaire de son vérin d'actionnement **29,** et l'organe de raclage **11** est appliqué contre la surface du tambour **2** pour racler le surplus de film en étant positionné au bord du format du support papier par déplacement latéral du chariot du transport **15** dans la plage de 125 mm autorisée.

Lorsque le bord de la feuille se situe dans la tranche Lmax-250mm< bord de feuille <Lmax-125mm les deux organes de raclage mobile **11, 12** sont appliqués contre la surface du tambour **2,** et l'organe de raclage **12** est alors positionné au bord du format du support papier par déplacement latéral du transport **15** dans la plage de 125 mm autorisée.

De cette façon, il est possible sur chaque bord de racler précisément le film à l'endroit du bord des feuilles de papier traitées quel que soit leur format, en actionnant à distance l'application des deux organes de raclages et leur positionnement latéral.

Lorsque la machine à papier est équipée d'une mesure de format de feuille permettant de générer une consigne de position sur chacun des bords du support papier, il est possible de piloter automatiquement le positionnement de chacun des dispositifs **1** de réglage de la laize d'enduction à partir de la consigne donnée.

L'invention n'est pas limitée aux exemples décrits et représentés car diverses modifications peuvent y être apportées sans sortir de son cadre.

## Revendications

1. Dispositif (1) de réglage de la laize (L) de dépôt d'un film de surface sur une bande de papier, le dispositif étant destiné à coopérer avec au moins un tambour de transfert (2) dudit film sur une bande de papier, et comportant au moins un organe de raclage fixe (3) apte à frotter contre ledit tambour de transfert dudit film de surface et adapté pour délimiter la laize maximale (Lmax) du film à déposer, et **caractérisé en ce qu'**il comporte au moins un organe de raclage mobile (11, 12) apte à se déplacer selon au moins une première direction sensiblement normale à la surface du tambour de transfert, et selon au moins une direction sensiblement parallèle à une génératrice dudit tambour de transfert (2), le(s) dit(s) organe(s) de raclage mobile (11, 12) coopérant avec un mécanisme de déplacement (13) automatisé, de manière à régler la laize (L) du film de surface sur le tambour de transfert (2) entre une valeur minimale (Lmin) et une valeur maximale (Lmax) déterminée par l'organe de raclage fixe.

2. Dispositif de réglage selon la revendication 1, **caractérisé en ce que** le mécanisme de déplacement (13) automatisé comporte un transport (15) de translation du (des) organe(s) de raclage mobile(s) (11, 12) selon une direction sensiblement parallèle à une génératrice du tambour de transfert et des moyens (28, 29) de basculement du (des) dit(s) organe(s) de raclage mobile(s), sur le tambour de transfert.

3. Dispositif de réglage selon la revendication 2, **caractérisé en ce que** le transport (15) de translation comportent un chariot (20) de support des organes de raclage mobile (11, 12) et des moyens moteurs (17, 21, 22) de déplacement dudit chariot en translation selon une direction parallèle à une génératrice du tambour de transfert donnée par des moyens de guidage (24, 25, 26, 27).

4. Dispositif de réglage selon la revendication 3, **caractérisé en ce que** le transport (15) est de type vis-écrou et le chariot (20) de support est monté solidaire d'un écrou (21) coopérant avec un axe fileté (22) actionné en rotation par un moteur (17).

5. Dispositif de réglage selon l'une des revendications 2 à 4, **caractérisé en ce que** les moyens de basculement (28) des organes de raclage mobiles sur le tambour de transfert comportent au moins un vérin (29).

6. Dispositif de réglage selon l'une des revendications 1 à 5, **caractérisé en ce que** les organes de raclage mobiles (11, 12) et l'organe de raclage fixe (3) sont décalés verticalement l'un par rapport à l'autre et le mécanisme de déplacement (13) automatisé permet une superposition au moins partielle de l'organe de raclage mobile avec l'organe de raclage fixe.

7. Dispositif de réglage selon l'une des revendications 1 à 6, **caractérisé en ce qu'**il comporte au moins deux organes (11, 12) de raclage mobiles décalés verticalement l'un par rapport à l'autre, les dits organes de raclage mobiles étant solidaires du mécanisme de déplacement (13) automatisé.

8. Dispositif de réglage selon la revendication 7, **caractérisé en ce que** les organes (11, 12) de raclage mobiles sont montés pivotant sur le chariot (20) de déplacement et coopèrent chacun avec un vérin (29) de basculement.

9. Dispositif de réglage selon l'un des revendications 1 à 8, **caractérisé en ce que** les organes de raclage fixe (3) et mobiles (11, 12) comportent chacun un racle de frottement (823) contre le tambour (2) et un godet (9) de récupération du film de surface raclé sur le tambour, ledit godet de récupération étant disposé sous le racle de frottement (823), de manière à récupérer ledit film de surface s'écoulant par gravité sous ladite plaque, après raclage de la surface du tambour de transfert.

10. Système (S) d'application d'un film de surface sur une bande de papier, comportant au moins deux tambours (2), dont au moins un comporte des organes (R) d'application de film de surface liquide sur la surface desdits tambours (2) pour le transférer sur une dite bande de papier circulée entre lesdits tambours, ainsi qu'un dispositif d'entraînement en rotation en sens inverse des dits tambours, **caractérisé en ce qu'**il comporte pour chaque tambour (2) doté d'organes d'application, au moins deux dispositifs (1) de réglage de la laize du film de surface à appliquer conformes chacun à l'une des revendications 1 à 9, lesdits dispositifs de réglage de la laize du film de surface à appliquer étant positionnés deux à deux de manière symétrique l'un de l'autre relativement au plan transversal médian (P) du tambour et de façon adaptée à ce que l'organe de raclage fixe (3) de chaque dispositif (1) appuie tangentiellement sur la surface dudit tambour (2) au niveau de chaque extrémité (2a, 2b) de celui-ci.

## Patentansprüche

1. Vorrichtung (1) zur Einstellung der Breite (L) des Aufbringens eines Oberflächenfüms auf eine Papierbahn, wobei die Vorrichtung dazu bestimmt ist, mit wenigstens einer Walze zum Übertragen (2) des Films auf eine Papierbahn zusammenzuwirken, und wenigstens ein festes Abstreiforgan (3) umfasst, das geeignet ist, an der Walze zum Übertragen des Oberflächenfilms zu reiben, und dazu ausgelegt ist, die maximale Breite (Lmax) des aufzubringenden Films zu begrenzen, und **dadurch gekennzeichnet, dass** sie wenigstens ein bewegliches Abstreiforgan (11, 12) umfasst, das geeignet ist, sich in wenigstens einer ersten Richtung, die zu der Oberfläche der Übertragungswalze im Wesentlichen normal verläuft, sowie in wenigstens einer Richtung, die zu einer Mantellinie der Übertragungswalze (2) im Wesentlichen parallel verläuft, zu bewegen, wobei das (die) bewegliche(n) Abstreiforgan(e) (11,12) mit einem automatisierten Bewegungsmechanismus (13) zusammenwirkt (zusammenwirken), um die Breite (L) des Oberflächenfilms auf der Übertragungswalze (2) zwischen einem Minimalwert (Lmin) und einem Maximalwert (Lmax), der durch das feste Abstreiforgan bestimmt ist, einzustellen.

2. Einstellungsvorrichtung nach Anspruch 1, **dadurch gekennzeichnet, dass** der automatisierte Bewegungsmechanismus (13) eine Transporteinrichtung (15) zum Verschieben des (der) beweglichen Abstreifargan(e}s (11, 12) in einer zu einer Mantellinie der Übertragungswalze im Wesentlichen parallelen Richtung sowie Mittel (28, 29) zum Kippen des (der) beweglichen Abstreiforgan(e)s auf die Übertragungswalze umfasst.

3. Einstellungsvorrichtung nach Anspruch 2, **dadurch gekennzeichnet, dass** die Verschiebetransporteinrichtung (15) einen Schlitten (20) zum Tragen der beweglichen Abstreiforgane (11, 12) sowie Antriebsmittel (17, 21, 22) zur Verschiebebewegung des Schlittens in einer Richtung parallel zu einer Mantellinie der Übertragungswalze, die durch Führungsmittel (24, 25, 26, 27) vorgegeben ist, umfasst.

4. Einstellungsvorrichtung nach Anspruch 3, **dadurch gekennzeichnet, dass** die Transporteinrichtung (15) vom Typ Schraube-Mutter ist und der Tragschlitten (20) fest verbunden mit einer Mutter (21) angebracht ist, die mit einer durch einen Motor (17) drehbetätigten Gewindeachse (22) zusammenwirkt.

5. Einstellungsvorrichtung nach einem der Ansprüche 2 bis 4, **dadurch gekennzeichnet, dass** die Mittel zum Kippen (28) der beweglichen Abstreiforgane auf die Übertragungswalze wenigstens einen Zylinder (29) umfassen.

6. Einstellungsvorrichtung nach einem der Ansprüche 1 bis 5, **dadurch gekennzeichnet, dass** die beweglichen Abstreiforgane (31, 12) und das feste Abstreiforgan (3) vertikal zueinander versetzt sind und der automatisierte Bewegungsmechanismus (13) ein wenigstens teilweises Überlagern des beweglichen Abstreiforgans mit dem festen Abstreiforgan ermöglicht.

7. Einstellungsvorrichtung nach einem der Ansprüche 1 bis 6, **dadurch gekennzeichnet, dass** sie wenigstens zwei bewegliche Abstreiforgane (11, 12), die vertikal zueinander versetzt sind, umfasst, wobei die beweglichen Abstreiforgane mit dem automatisierten Bewegungsmechanismus (13) fest verbunden sind.

8. Einstellungsvorrichtung nach Anspruch 7, **dadurch gekennzeichnet, dass** die beweglichen Abstreiforgane (11, 12) an dem Bewegungsschlitten (20) verschwenkbar angebracht sind und jeweils mit einem Kippzylinder (29) zusammenwirken.

9. Einstellungsvorrichtung nach einem der Ansprüche 1 bis 8, **dadurch gekennzeichnet, dass** das feste (3) und die beweglichen Abstreifargan(e) (11, 12) jeweils eine Rakel zum Reiben (823) an der Walze (2) sowie einen Becher (9) zum Auffangen des an der Walze abgestreiften Oberflächenfilms umfassen, wobei der Auffangbecher unter der Reibrakel (823) angeordnet ist, um den durch Schwerkraft ablaufenden Oberflächenfilm unter der Platte nach dem Abstreifen von der Oberfläche der Übertragungswalze aufzufangen.

10. System (S) zum Auftragen eines Oberflächenfilms auf eine Papierbahn, umfassend wenigstens zwei Walzen (2), von denen wenigstens eine Organe (R) zum Auftragen eines flüssigen Oberflächenfilms auf die Oberfläche der Walzen (2) umfasst, um ihn auf eine zwischen den Walzen geführte Papierbahn zu übertragen, sowie eine Vorrichtung zum Drehantreiben in umgekehrter Richtung der Walzen, **dadurch gekennzeichnet, dass** es für jede mit Auftragorganen ausgestattete Walze (2) wenigstens zwei Vorrichtungen (1) zur Einstellung der Breite des aufzutragenden Oberflächenfilms jeweils nach einem der Ansprüche 1 bis 9 umfasst, wobei die Vorrichtungen zur Einstellung der Breite des aufzutragenden Oberflächenfilms paarweise zueinander symmetrisch in Bezug auf die mittlere Querebene (P) der Walze und in derart geeigneter Weise angeordnet sind, dass das feste Abstreiforgan (3) einer jeden Vorrichtung (1) tangential auf die Oberfläche der Walze (2) im Bereich eines jeden Endes (2a, 2b) dieser drückt.

## Claims

1. A device (1) for regulating the deposition width (L) of a film surface on a paper web, the device being intended to cooperate with at least one drum (2) for transferring said film onto a paper web, and including at least one fixed scraping member (3) capable of rubbing against said drum for transferring said surface film and adapted for delimiting the maximum width (Lmax) of the film to be deposited, and **characterized in that** it includes at least one mobile scraping member (11, 12) capable to move along at least one first direction substantially normal to the surface of the transfer drum, and along at least one direction substantially parallel to a generatrix of said transfer drum (2), said mobile scraping member(s) (11, 12) cooperating with an automated displacement mechanism (13), so as to regulate the width (L) of the surface film on the transfer drum (2) between a minimum value (Lmin) and a maximum value (Lmax) determined by the fixed scraping member.

2. The regulation device according to claim 1, **characterized in that** the automated displacement mechanism (13) includes a transport (15) for translating the mobile scraping member(s) (11, 12) along a direction substantially parallel to a generatrix of the transfer drum and means (28, 29) for toppling said mobile scraping member(s) onto the transfer drum.

3. The regulation device according to claim 2, **characterized in that** the translational transport (15) includes a carriage (20) for supporting the mobile scraping member(s) (11, 12) and driving means (17, 21, 22) for moving said carriage translationally along a direction parallel to a generatrix of the transfer drum, given by guiding means (24, 25, 26, 27).

4. The regulation device according to claim 3, **characterized in that** the transport (15) is of the screw-nut type and the supporting carriage (20) is mounted integral with a nut (21) operating with a threaded axis (22) actuated in rotation by a motor (17).

5. The regulation device according to one of claims 2 to 4, **characterized in that** the means (28) for toppling the mobile scraping members onto the transfer drum include at least one actuator (29).

6. The regulation device according to one of claims 1 to 5, **characterized in that** the mobile scraping members (11, 12) and the fixed scraping member (3) are shifted vertically relatively to each other and the automated displacement mechanism (13) allows at least partial superposition of the mobile scraping member with the fixed scraping member.

7. The regulation device according to one of claims 1 to 6, **characterized in that** it includes at least two mobile scraping members (11, 12) shifted vertically relatively to each other, said mobile scraping members being integral with the automated displacement mechanism (13).

8. The regulation device according to claim 7, **characterized in that** the mobile scraping members (11, 12) are pivotally mounted on the displacement carriage (20) and each cooperate with a toppling actuator (29).

9. The regulation device according to one of claims 1 to 8, **characterized in that** the fixed (3) and mobile (11, 12) scraping members each include a scraper (823) for rubbing against the drum (2) and a cup (9) for recovering the scraped surface film on the drum, said recovery cup being positioned under the rubbing scraper (823), so as to recover said surface film flowing by gravity under said plate, after scraping the surface of the transfer drum.

10. A system (S) for applying a surface film on a paper web, including at least two drums (2), at least one of which includes members (R) for applying a liquid surface film onto the surface of said drums (2) in order to transfer it on a so-called paper web circulated between said drums, as well as a device for driving into rotation in the opposite direction of said drums, **characterized in that** it includes for each drum (2) provided with application members, at least two devices (1) for regulating the width of the surface film to be applies, each according to one of claims 1 to 9, said devices for regulating the width of the surface film to be applied being positioned two by two, symmetrically to each other relatively to the median transverse plane (P) of the drum and adapted to that the fixed scraping member (3) of each device (1) tangentially presses on the surface of said drum (2) at each end (2a, 2b) of the latter.
